# EUROPÄISCHE PATENTSCHRIFT

(11) **EP 0 674 042 B1**
(45) Veröffentlichungstag und Bekanntmachung des Hinweises auf die Patenterteilung: **21.10.1998**
(21) Anmeldenummer: 95102672.3
(22) Anmeldetag: 24.02.1995
(51) Int. Cl.: D21F 1/02, D21F 1/06, D21F 1/08

(54) **Stoffauflauf einer Papiermaschine**
Headbox of a paper machine
Caisse de tête d'une machine à papier

(30) Priorität: 18.03.1994 DE 4409415
(43) Veröffentlichungstag der Anmeldung: 27.09.1995
(73) Patentinhaber: Voith Sulzer Papiermaschinen GmbH, 89509 Heidenheim (DE)
(72) Erfinder: Lehleiter, Klaus, D-88512 Mengen (DE); Münch, Rudolf, D-88213 Ravensburg (DE)

(56) Entgegenhaltungen:
- WO-A-86/01844
- WO-A-93/22495
- DE-A- 2 548 795
- DE-A- 2 912 152
- US-A- 4 539 075

## Beschreibung

Bekanntlich werden Stoffaufläufe verwendet, um bei einer Papiermaschine einen Suspensionsstrahl zu erzeugen, der anschließend auf dem Papiermaschinensieb entwässert wird. Hierzu wird eine große Menge von Stoffsuspension durch den Stoffauflauf hindurchgeführt. Es ist auch bekannt, daß in vielen Fällen durch lokale Zugabe von weiterer Flüssigkeit, insbesondere Zugabe von Wasser, oder Abfuhr der Stoffsuspension, Möglichkeiten bestehen, um, quer über den Stoffauflauf betrachtet, an einzelnen Zonen Veränderungen der Zusammensetzung oder Strömung in der Stoffsuspension vorzunehmen. Dadurch kann die Qualität des erzeugten Blattes lokal verbessert und geregelt werden.

Die genannten Regelmöglichkeiten sind umso wirksamer, je mehr Stellen zur Zugabe eines Fluids vorhanden sind, bezogen auf die Arbeitsbreite des Stoffauflaufes. Es müssen daher eine Vielzahl von z.B. Schläuchen und Ventilen vorhanden und montiert sein, was teuer ist und die Maschine störanfälliger und unübersichtlich macht. Es ergibt sich also das Problem eines beträchtlichen Aufwands, um eine hohe Qualität des erzeugten Blattes zu erzielen.

Aus der WO-A-86/01844 ist ein Stoffauflauf einer Papiermaschine bekannt, der eine Vorrichtung enthält, die zum Abführen der im Stoffauflauf strömenden Faserstoffsuspension geeignet ist. Dazu sind mehrere Abzweigöffnungen mit einstellbaren Drosselvorrichtungen vorgesehen, die mit Abstand in Querrichtung des Stoffauflaufes angeordnet sind. Sie verbinden einen Raum des Stoffauflaufes mit einer Überlaufleitung, die das Fluid aufnimmt und ableitet. Ein auf diese Weise aus einem Raum des Stoffauflaufes, der von Faserstoffsuspension durchströmt wird, abgezweigtes Fluid kann die Mengenströme im Stoffauflauf verändern, nicht jedoch deren lokale Stoffzusammensetzung.

Einen anderen Stoffauflauf zeigt die WO 93/22495. Dieser enthält zwei in einem Abstand hintereinanderfolgende Turbulenzerzeuger, wobei die Strecke zwischen beiden Turbulenzerzeugem durch Trennwände in Zwischenkammem unterteilt ist. Durch diese Zwischenkammern fließt im Betrieb des Stoffauflaufes Papierstoffsuspension. Hierin kann Verdünnungswasser durch mehrere mit Abstand in Querrichtung des Stoffauflaufes angeordnete Dosieröffnungen zugegeben werden, die jeweils mit einstellbaren Drosselvorrichtungen ausgestattet sind.

Die Aufgabe der vorliegenden Erfindung liegt darin, mit geringerem Aufwand als bisher die lokal einstellbare Zugabe eines Fluids an verschiedenen Stellen des Stoffauflaufes zu bewerkstelligen und dabei, wenn erforderlich, eine möglichst große Anzahl solcher Stellen zur Zugabe zu ermöglichen.

Diese Aufgabe wird durch den im Anspruch 1 beschriebenen Stoffauflauf in vollem Umfang gelöst.

Die nachfolgenden Unteransprüche beschreiben vorteilhafte Ausführungsformen des Erfindungsgegenstandes.

Dadurch, daß die Zugabe des Fluids statt durch Einzelleitungen über Kammern erfolgt, genügt ein einziger Anschluß pro Kammer zur Verbindung des Stoffauflaufes mit den externen medienführenden Leitungen. Die Hauptanwendung der Erfindung dürfte die Zugabe von einem Fluid mit von der Stoffsuspension abweichender Stoffdichte sein, welches über den gesamten Bereich des Stoffauflaufes von gleicher Qualität ist. Gemeint ist, daß zwar die Menge des zugegebenen Fluids je nach Zugabeort unterschiedlich, die Zusammensetzung des Fluids aber gleich ist. In solchen Fällen genügt eine einzige Kammer für die gesamte Breite.

Als Beispiel wäre die Einstellung des Massenquerprofils oder der Faserorientierung zu nennen, bei der geregelt und über die Breite unterschiedlich dosiert Verdünnungswasser zugegeben wird.

Denkbar ist auch, in Stromrichtung gesehen, mehrere Kammern anzubringen, um unterschiedliche Qualitäten zugeben zu können.

In der Regel werden die Betätigungsvorrichtungen für die Drosselvorrichtungen außerhalb der Kammer und gut zugänglich angebracht sein. Sie können manuell oder motorisch verstellbar sein. Zur Kontrolle der Funktion der Dosiervorrichtung ist eine durchsichtige Wandung hilfreich, zumal das Fluid in vielen Fällen klares Wasser ist.

Die Erfindung und ihre Vorteile werden erläutert anhand von Zeichnungen. Dabei zeigen
- Figur 1: eine erfindungsgemäße Dosiervorrichtung in Seitenansicht am geschnitten dargestellten Stoffauflauf;
- Figur 2: eine erfindungsgemäße Dosiervorrichtung in Ansicht von oben;
- Figur 3: spezielle Leitungen für das Fluid;
- Figur 4: eine weitere Ausführungsform der Drosselvorrichtung;
- Fig. 5a, 5b: Details einer Drosselvorrichtung;
- Fig. 6: Details einer anderen Drosselvorrichtung.

In Figur 1 erkennt man den Teil eines Papiermaschinen-Stoffauflaufes 1, hier mit mehreren senkrecht zur Strahlebene angeordneten Strömungskanälen 2. Versorgt wird der Stoffauflauf durch einen Verteilerraum 3, aus den zur Papiererzeugung gedachte Suspension - Pfeile 7 - in die Strömungskanäle 2 einfließen kann. Auf den Stoffauflauf ist die Dosiervorrichtung 5 aufgesetzt. Sie besteht im wesentlichen aus der Kammer 6 und den Drosselvorrichtungen 4. Eine jede Drosselvorrichtung läßt sich hier durch eine entsprechend zugeordnete Betätigungsvorrichtung 8 einstellen. Auf diese Weise kann durch die Dosieröffnungen 9 und 9' das in der Kammer 6 geführte Fluid in der gewünschten Menge zugeführt werden. Der in Figur 1 gezeigte kegelförmige Dichtkörper 14, der mit einem kegelförmigen Sitz in der Dosieröffnung 9 bzw. 9' zusammenwirkt, benötigt sehr wenig Platz. Betätigt wird eine solche Drosselvorrichtung durch eine Hub-/Senk-Bewegung oder Schraubbewegung. Man erkennt auch, daß - ausgehend von der Dosieröffnung 9 - eine Leitung 10, die im wesentlichen senkrecht zur Strahlebene steht, eine Verbindung schafft zu den Strömungskanälen 2.

Es ist ohne weiteres denkbar, die erfindungsgemäße Dosiervorrichtung an einem Stoffauflauf anzubringen, indem die Stoffsuspension anders, als hier gezeigt, geführt wird, also insbesondere nicht in Stufendiffusor-Strömungskanälen. Für die Vorteile, die sich aus der erfindungsgemäßen Dosiervorrichtung ergeben, spielt das keine entscheidende Rolle. Es kann ein Ein- oder auch Mehrschichtstoffauflauf sein.

Die Figur 2 zeigt die Dosiervorrichtung in der Ansicht von oben, wiederum mit Kammer 6, Betätigungsvorrichtungen 8 (nur einige gezeichnet) für die Drosselvorrichtung sowie einem Anschlußstück 11, das an der Kammer 6 angebracht ist, um Fluid zuführen (Pfeil 12) zu können. Dadurch daß nebeneinander liegende Dosieröffnungen versetzt angeordnet sind (9 bzw. 9' in Figur 1), können die Betätigungsvorrichtungen 8 ebenfalls versetzt sein, wodurch sie leichter montierbar und besser zugänglich sind, auch wenn die Dosierstellen dicht zusammen liegen sollen. Selbstverständlich ist es auch möglich, die Dosieröffnungen 9 und 9' unversetzt, also in einer Reihe, anzubringen. Es könnten dann auch lediglich die Betätigungsvorrichtungen 8 und Drosselvorrichtungen 4 schräg gestellt und versetzt sein.

In Figur 2 sind die Strömungskanäle 2 gestrichelt eingezeichnet, ferner ist die Leitung 10 mit ihren Verbindungen zu quer daneben liegenden Strömungskanälen angedeutet. Exemplarisch wird gezeigt, daß die Leitung 10 eine Reihe von übereinander liegenden Strömungskanälen anschließen kann oder auch beidseitig zwei solche Reihen. Letztgenannte Variante ist besonders bei feiner Unterteilung des Stoffauflaufes in viele nebeneinander liegende Strömungskanäle sinnvoll.

Wie Figur 3 zeigt, könne bei entsprechenden Einbauverhältnissen die Leitungen 10 als Bohrungen in einem die Strömungskanäle 2 aufnehmenden Block 15 ausgeführt sein, die die Kanäle 2 direkt anschneiden und so sehr einfach die Verbindungen herstellen.

In Fig. 4 ist als schematische Seitenansicht die Drosselvorrichtung mit einer drehbaren unsymmetrischen Dichtscheibe 13' gezeigt, deren Funktion in den Fig. 5a und 5b erklärt ist. Solche Ausführungsformen haben den Vorteil, daß die Betätigung der Drosselvorrichtung 4 durch eine Drehbewegung ermöglicht wird, was für Stellmotore eine Verbilligung gegenüber einer Schubbewegung darstellt.

Man kann sehr feinfühlig drosseln, wenn die Dichtscheibe 13', wie in Fig. 5a und 5b gezeigt, eine exzentrisch zum Drehpunkt eingebrachte Öffnung 16 aufweist. Infolge der Drehung der Scheibe wird die Dosieröffnung 9 mehr oder weniger bedeckt. Es kann auch günstig sein, unabhängig von der Einstellung in jedem Fall eine Restfläche geöffnet zu halten, weil ein ständiger Fluidstrom die Verstopfungsgefahr in den Leitungen wesentlich reduziert. Fig 5 a zeigt eine solche Stellung, Fig. 5 b die maximale Öffnung.

Die Figur 6 zeigt eine ähnliche spezielle Form der Drosselvorrichtung, bei der die Dosieröffnung z.B. ein Langloch 9'' ist und die Drosselvorrichtung eine drehbare Dichtscheibe 13 aufweist, deren Außenkontur radial unsymmetrisch zur Drehachse ist, so daß beim Drehen die freie Öffnung des Langlochs 9'' geändert werden kann.

## Patentansprüche

1. Stoffauflauf (1) einer Papiermaschine mit einer Dosiervorrichtung (5) zum Zugeben von Fluiden in den Stoffauflauf (1), wobei die Dosiervorrichtung (5) mindestens eine Kammer (6) zur Aufnahme des Fluids aufweist, an der jeweils ein Anschlußstück (11) angebracht ist, durch das das Fluid in die Kammer (6) zuleitbar ist und die jeweils mehrere im Abstand in Querrichtung des Stoffauflaufes angeordnete Dosieröffnungen (9, 9', 9") enthält, die mit einstellbaren Drosselvorrichtungen (4) zur Dosierung des zugegebenen Fluids ausgestattet sind, und die jeweils mit wenigstens einem Raum (2) des Stoffauflaufs (1), in dem im Betrieb Papierstoffsuspension fließt, verbunden sind.

2. Stoffauflauf nach Anspruch 1,
**dadurch gekennzeichnet,**
daß sich die Kammer (6) über die gesamte Breite des Stoffauflaufs (1) erstreckt und eine Vielzahl von Dosieröffnungen (9, 9', 9") enthält.

3. Stoffauflauf nach Anspruch 1,
**dadurch gekennzeichnet,**
daß die Dosiervorrichtung (5) mehrere gegeneinander abgeteilte Kammern (6) zur Aufnahme des Fluides aufweist, die, über die Breite des Stoffauflaufes (1) gesehen, nebeneinander liegen.

4. Stoffauflauf nach Anspruch 1,
**dadurch gekennzeichnet,**
daß die Dosiervorrichtung (5) mehrere gegeneinander abgeteilte Kammern (6) zur Aufnahme des Fluides aufweist, die, über die Länge des Stoffauflaufes (1) gesehen, hintereinander liegen.

5. Stoffauflauf nach einem der Ansprüche 1 bis 4,
**dadurch gekennzeichnet,**
daß innerhalb einer Kammer nebeneinander liegende Dosieröffnungen (9, 9', 9") und zumindest Teile der jeweils dazugehörigen Drosselvorrichtungen (4), in Strömungsrichtung betrachtet, versetzt angeordnet sind.

6. Stoffauflauf nach einem der vorstehenden Ansprüche,
**dadurch gekennzeichnet,**
daß ansteuerbare Stellmotoren zur Betätigung mindestens je einer Drosselvorrichtung (4) angebracht sind.

7. Stoffauflauf nach einem der vorstehenden Ansprüche,
**dadurch gekennzeichnet,**
daß die Drosselvorrichtung (4) einen axial verstellbaren kegelförmigen Dichtkörper (14) aufweist, der mit einem kegelförmigen Sitz in der Dosieröffnung (9, 9') zusammenwirkt.

8. Stoffauflauf nach einem der Ansprüche 1 bis 6,
**dadurch gekennzeichnet**,
daß die Drosselvorrichtung (4) eine drehbare Dichtscheibe (13) aufweist, deren Außenkontur radial unsymmetrisch zur Drehachse ist, und die bezüglich einer Dosieröffnung (9") so angeordnet ist, daß beim Drehen der unbedeckte Teil dieser Öffnung (9") verändert wird.

9. Stoffauflauf nach einem der Ansprüche 1 bis 6,
**dadurch gekennzeichnet,**
daß die Drosselvorrichtung (4) eine drehbare Dichtscheibe (13') mit einer zur Drehachse exzentrischen Öffnung (16) aufweist, die bezüglich der zugehörigen Dosieröffnung (9") so angeordnet ist, daß beim Drehen der unbedeckte Teil dieser Öffnung (9") verändert wird.

10. Stoffauflauf (1) nach einem der vorstehenden Ansprüche, der mehrere senkrecht zur Strahlebene angeordnete, sich in Strömungsrichtung erstreckende Strömungskanäle (2) für die Papierstoffsuspension aufweist,
**dadurch gekennzeichnet,**
daß die Verbindung zwischen den Dosieröffnungen (9, 9', 9") und dem wenigstens einen Raum des Stoffauflaufs, in dem im Betrieb Papierstoffsuspension fließt, eine Leitung (10) ist, die im wesentlichen senkrecht zur Strahlebene verläuft und mit bestimmten Strömungskanälen (2) verbunden ist.

11. Stoffauflauf nach Anspruch 10,
**dadurch gekennzeichnet,**
daß die Leitung (10) zwischen zwei Reihen von senkrecht zueinander angeordneten Strömungskanälen (2) verläuft und mit zumindest einem Teil von diesen verbunden ist.

12. Stoffauflauf nach Anspruch 11,
**dadurch gekennzeichnet**,
daß die Leitung (10) als Bohrung in einem die Strömungskanäle (2) aufnehmenden Block (15) ausgeführt ist, derart, daß sie Strömungskanäle (2) so anschneidet, daß dadurch eine gewünschte fluidleitende Verbindung hergestellt wird.

13. Stoffauflauf nach einem der vorstehenden Ansprüche,
**dadurch gekennzeichnet,**
daß die Kammer (6) eine durchsichtige Begrenzungswand aufweist, die die Sicht auf die Drosselvorrichtungen (4) ermöglicht.

## Claims

1. Headbox (1) of a paper making machine comprising a metering apparatus (5) for the addition of fluids into the headbox (1), with the metering apparatus (5) having at least one chamber (6) for the reception of the fluid at which a respective connection piece (11) is provided through which the fluid can be conveyed into the chamber (6) and respectively containing a plurality of metering openings (9, 9', 9") which are arranged at a spacing in the transverse direction of the headbox, which are equipped with adjustable restrictor devices (4) for the metering of the added fluid and which are each connected to at least one space (2) of the headbox (1) in which pulp suspension flows during operation.

2. Headbox in accordance with claim 1,
**characterised in that**,
the chamber (6) extends over the entire width of the headbox (1) and contains a large number of metering openings (9, 9', 9").

3. Headbox in accordance with claim 1,
**characterised in that**,
the metering apparatus (5) has a plurality of chambers (6) which are partitioned off from one another for the reception of a fluid and which lie adjacently to one another when viewed over the width of the headbox (1).

4. Headbox in accordance with claim 1,
**characterised in that,**
the metering apparatus (5) has a plurality of chambers (6) for the reception of a fluid which are partitioned off from one another and which lie one behind the other when viewed over the length of the headbox (1).

5. Headbox in accordance with one of the claims 1 to 4,
**characterised in that**,
metering openings (9, 9', 9") lying adjacent to one another inside a chamber and at least parts of the respectively associated restrictor devices (4) are arranged with offset when viewed in the direction of flow.

6. Headbox in accordance with one of the preceding claims,
**characterised in that**,
controllable setting motors are provided for the actuation of at least one restrictor device (4) in each case.

7. Headbox in accordance with one of the preceding claims,
**characterised in that**,
the restrictor device (4) has an axially adjustable conical sealing body (14) which cooperates with a conical seat in the metering opening (9, 9').

8. Headbox in accordance with one of the claims 1 to 6,
**characterised in that**,
the restrictor device (4) has a rotatable sealing disc (13) of which the outer contour is radially asymmetric to the axis of rotation and which is arranged relative to a metering opening (9") in such a manner that the uncovered part of this opening (9") is changed during rotation.

9. Headbox in accordance with one of the claims 1 to 6,
**characterised in that**,
the restrictor apparatus (4) has a rotatable sealing disc (13') with an opening (16) which is eccentric to the axis of rotation and which is arranged relative to the associated metering opening (9") in such a manner that the uncovered part of this opening (9") is changed during rotation.

10. Headbox (1) in accordance with one of the preceding claims having a plurality of flow passages (2) for the pulp suspension which are arranged perpendicular to the stream plane and extend in the flow direction,
**characterised in that**,
the connection between the metering openings (9, 9', 9") and the at least one space of the headbox in which pulp suspension flows during operation is a line (10) which extends substantially perpendicular to the stream plane and which is connected to certain flow passages (2).

11. Headbox in accordance with claim 10,
**characterised in that**,
the line (10) extends between two rows of flow passages (2) which are arranged perpendicular to one another and is connected to at least some of the matter.

12. Headbox in accordance with claim 11,
**characterised in that**,
the line (10) is executed as a bore in a block (15) which accommodates the flow passages (2) in such a manner that it intersects flow passages (2) in such a manner that a desired fluid conducting connection is thereby produced.

13. Headbox in accordance with one of the preceding claims,
**characterised in that**,
the chamber (6) has a transparent boundary wall which permits the view onto the restrictor devices (4).

## Revendications

1. Sortie de matière (1) pour une machine à papier comportant un dispositif de dosage (5) pour l'addition de fluide à la sortie de matière (1), le dispositif de dosage (5) ayant au moins une chambre (6) pour recevoir du fluide, cette chambre étant chaque fois munie d'un ajutage (11) à travers lequel le fluide arrive dans la chambre (6) et celle-ci comporte chaque fois plusieurs orifices de dosage (9, 9', 9") prévus à distance dans la direction transversale de la sortie de matière, ces orifices de dosage étant équipés de dispositifs d'étranglement réglables (4) pour doser l'addition de fluide et qui sont reliés chaque fois à au moins un volume (2) de la sortie de matière (1) dans laquelle passe en cours de fonctionnement, la suspension de matière à papier.

2. Sortie de matière selon la revendication 1,
caractérisée en ce que
la chambre s'étend sur toute la largeur de la sortie de matière (1) et comporte un grand nombre d'orifices de dosage (9, 9', 9").

3. Sortie de matière selon la revendication 1,
caractérisée en ce que
le dispositif de dosage (5) comporte plusieurs chambres (6) subdivisées les unes par rapport aux autres pour recevoir le fluide et ces chambres sont juxtaposées dans le sens de la largeur de la sortie de matière (1).

4. Sortie de matière selon la revendication 1,
caractérisée en ce que
le dispositif de dosage (5) comporte plusieurs chambres (6) subdivisées les unes par rapport aux autres pour recevoir le fluide et ces chambres sont les unes derrière les autres dans le sens de la longueur de la sortie de matière (1).

5. Sortie de matière selon l'une des revendications 1 à 4,
caractérisée en ce qu'
à l'intérieur d'une chambre, les orifices de dosage juxtaposés (9, 9', 9") et au moins des parties des dispositifs d'étranglement correspondant (4) sont décalées dans le sens de l'écoulement.

6. Sortie de matière selon l'une quelconque des revendications précédentes,
caractérisée en ce que
plusieurs actionneurs sont prévus pour actionner au moins chaque fois un dispositif d'étranglement (4).

7. Sortie de matière selon l'une quelconque des revendications précédentes,
caractérisée en ce que
le dispositif d'étranglement (4) comporte un organe d'étanchéité (14) de forme conique réglable axialement coopérant avec un siège de forme conique réalisé dans l'orifice de dosage (9, 9').

8. Sortie de matière selon l'une des revendications 1 à 6,
caractérisée en ce que
le dispositif d'étranglement (4) comporte un disque d'étanchéité (13) rotatif dont le contour extérieur est radialement non symétrique par rapport à l'axe de rotation et qui est monté par rapport à un orifice de dosage (9") pour que par rotation, on modifie la partie dégagée de cette ouverture (9").

9. Sortie de matière selon l'une des revendications 1 à 6,
caractérisée en ce que
le dispositif d'étranglement (4) comporte un disque d'étanchéité (13') rotatif, comprenant une ouverture (16) excentrée par rapport à l'axe de rotation et qui est disposée par rapport à l'ouverture de dosage (9") correspondante pour que par rotation, on modifie la partie dégagée de cette ouverture (9").

10. Sortie de matière selon l'une des revendications précédentes, qui comporte plusieurs canaux d'écoulement (2) pour la suspension de matière à papier, ces canaux s'étendant perpendiculairement au plan des jets, dans la direction de l'écoulement,
caractérisée en ce que
la liaison entre les orifices de dosage (9, 9', 9"), et au moins un volume de la sortie de matière dans lequel passe la suspension de papier pendant le fonctionnement de la machine est une conduite (10) qui est essentiellement perpendiculaire au plan du jet et est reliée à certains canaux d'écoulement (2) .

11. Sortie de matière selon la revendication 10,
caractérisée en ce que
la conduite (10) passe entre deux rangées de canaux d'écoulement (2) perpendiculaires l'un à l'autre en étant reliés à au moins une partie de ceux-ci.

12. Sortie de matière selon la revendication 11,
caractérisée en ce que
la conduite (10) est réalisée comme perçage dans un bloc (15) recevant les canaux d'écoulement (2) pour coupler les canaux d'écoulement (2) et réaliser la communication de fluide souhaitée.

13. Sortie de matière selon l'une des revendications précédentes,
caractérisée en ce que
la chambre (6) comporte une cloison de limitation, transparente, permettant de voir les dispositifs d'étranglement (4).
